# EUROPÄISCHE PATENTSCHRIFT

(11) **EP 1 412 953 B1**
(45) Veröffentlichungstag und Bekanntmachung des Hinweises auf die Patenterteilung: **13.09.2006**
(21) Anmeldenummer: 02754320.6
(22) Anmeldetag: 04.07.2002
(51) Int. Cl.: H01C 7/10

(54) **ELEKTROKERAMISCHES BAUELEMENT**
ELECTROCERAMIC COMPONENT
COMPOSANT ELECTROCERAMIQUE

(30) Priorität: 02.08.2001 DE 10137873
(43) Veröffentlichungstag der Anmeldung: 28.04.2004
(73) Patentinhaber: EPCOS AG, 81669 München (DE)
(72) Erfinder: GRÜNBICHLER, Hermann, A-8052 Graz (AT); SCHWINGENSCHUH, Martin, A-8055 Graz (AT)
(74) Vertreter: Epping - Hermann - Fischer
(86) Internationale Anmeldenummer: PCT/DE2002/002457
(87) Internationale Veröffentlichungsnummer: WO 2003/017292

(56) Entgegenhaltungen:
- EP-A- 1 150 307
- US-A- 5 708 553
- US-A- 5 781 394
- US-A- 6 094 128
- PATENT ABSTRACTS OF JAPAN vol. 016, no. 435 (E-1263), 10. September 1992 (1992-09-10) & JP 04 151804 A (NEC CORP), 25. Mai 1992 (1992-05-25) in der Anmeldung erwähnt
- PATENT ABSTRACTS OF JAPAN vol. 2000, no. 13, 5. Februar 2001 (2001-02-05) & JP 2000 286106 A (RICOH CO LTD), 13. Oktober 2000 (2000-10-13)

## Beschreibung

Die Erfindung betrifft ein elektrokeramisches Bauelement mit einer Temperatursicherung.

Zu derartigen Bauelementen gehören zum Beispiel Varistoren. Der Grundkörper solcher bekannter Bauelemente ist häufig aus einer Mischung verschiedener Metalloxide, zum Beispiel auf der Basis von Zinkoxid hergestellt. Varistoren weisen eine nicht-lineare spannungsabhängige Widerstandsänderung auf, die zum Schutz eines elektrischen Schaltkreises vor Überspannung benutzt wird. Der Widerstandswert von Varistoren sinkt dabei mit steigender anliegender Spannung.

Beim Auftreten einer Überspannung (Betriebsspannung übersteigt einen zulässigen Grenzwert für den Varistor) steigt der Durchlaßstrom des Varistors steil an. Die dadurch ebenfalls stark zunehmende Verlustleistung heizt den Varistor auf. Bei länger andauernden Überspannungen kann es dabei zur Überhitzung und zur Brandauslösung kommen.

Aus der Druckschrift DE 331 85 88 ist ein Varistorsicherungselement zum Schutz elektrischer Schaltkreise vor Überspannungen und Übertemperaturen bekannt. Es besteht aus einer mechanischen Konstruktion, bei der auf dem Varistor ein niedrigschmelzendes Lot aufgebracht ist, das eine federnde Stromzuleitung fixiert. Beim Auftreten von Überspannungen und damit verbundener Überhitzung des Varistors schmilzt das Lot, wobei die Federkonstruktion daraufhin eine irreversible niederohmige Kurzschlußüberbrückung mit einer zweiten Stromzuleitung herstellt. Dabei vergrößert die Federkonstruktion auch die Distanz zwischen der federnden Stromzuleitung und dem Varistor, um einen elektrischen Überschlag zu verhindern. Die Nachteile dieser mechanischen Konstruktion bestehen darin, daß sie nur sehr aufwendig zu realisieren ist.

In der Druckschrift JP 04 151 804 A ist eine in einem Varistorgehäuse integrierte Temperatursicherung offenbart, die über eine elektrische Leitung mit einer inneren Elektrode des Varistors verbunden ist. Die Temperatursicherung ist dabei von einem Material umgeben, das eine Wärmeleitung zwischen dem Varistor und der Temperatursicherung erlaubt. Im Falle einer Überhitzung des Varistors infolge von länger andauernder Überspannung kann somit die Wärme des Varistors auf die Temperatursicherung übertragen und diese ausgelöst werden. Der Nachteil dieser Konstruktion besteht darin, daß die Temperatursicherung nicht im direktem thermischen Kontakt mit dem Varistor steht und deshalb aufgrund von Verlusten während der Wärmeübertragung erst bei höheren Temperaturen ausgelöst wird.

Der Erfindung liegt deshalb die Aufgabe zugrunde, eine einfache thermische Sicherung für elektrokeramische Bauelemente zur Verfügung zu stellen, die die genannten Nachteile vermeidet.

Die Aufgabe wird durch die Merkmale des Anspruchs 1 gelöst. Vorteilhafte Ausgestaltungen der Erfindung sind Gegenstand weiterer Ansprüche.

Die Erfindung beschreibt ein elektrokeramisches Bauelement mit wenigstens einem ersten keramischen Grundkörper. Im normalen Betriebsfall, bei dem die Betriebsspannung einen vorgegebenen zulässigen Grenzwert nicht überschreitet, erfolgt ein Stromfluß zwischen zwei elektrischen Kontakten über den ersten keramischen Grundkörper und ein elektrisches Leiterstück. Der erste keramische Grundkörper kontaktiert das elektrische Leiterstück und steht deshalb im direkten Wärmekontakt mit ihm. Bei Überschreitung der Betriebsspannung heizt sich der erste keramische Grundkörper infolge der zunehmenden Verlustleistung stark auf, so daß auch das elektrische Leiterstück aufgeheizt wird. Es ist dabei so ausgeführt, daß es ab einer bestimmten Temperatur schmilzt und somit den Stromfluß unterbricht. Ein elektrisch isolierendes Material verhindert einen elektrischen Überschlag zwischen den elektrisch leitenden Bereichen, die von dem elektrischen Leiterstück kontaktiert wurden und gewährleistet so eine zuverlässige Unterbrechung des Strompfades.

Die Vorteile der Erfindung gegenüber dem Stand der Technik bestehen darin, daß das elektrische Leiterstück erfindungsgemäß im direkten Wärmekontakt mit dem ersten keramischen Grundkörper steht. Aus diesem Grunde muß keine mit Verlusten behaftete Wärmeübertragung durch eine Ummantelung des ersten keramischen Grundkörpers stattfinden. Die Übertemperatursicherung kann deshalb bereits bei niedrigeren Temperaturen am ersten Grundkörper ausgelöst werden und ist somit wesentlich empfindlicher als herkömmliche Sicherungen. Ein weiterer Vorteil ergibt sich daraus, daß nach dem Schmelzen des elektrischen Leiterstücks ein elektrischer Überschlag erfindungsgemäß in einfacher Weise durch das elektrisch isolierende Material verhindert werden kann. Es sind keine aufwendigen mechanischen Federkonstruktionen nötig, um die Kontakte nach dem Schmelzen des elektrischen Leiterstücks auseinander zu bewegen.

Der erste Grundkörper kann beispielsweise eine Varistorkeramik auf der Basis von Zinkoxid enthalten. Das elektrische Leiterstück ist vorteilhafterweise ein niedrigschmelzendes Lot, beispielsweise mit einem Schmelzpunkt zwischen etwa 80°C und 180°C. Als elektrisch isolierendes Material lassen sich beispielsweise riesel- oder fließfähige Materialien wie Quarzsand oder Glaskugeln einsetzen.

Dies hat den Vorteil, daß nach dem Schmelzen des elektrischen Leiterstücks, dem Lot, das riesel- oder fließfähige Material in das flüssige Metall eindringen kann und so zuverlässig die Ausbildung eines Lichtbogens und damit eines elektrischen Überschlags verhindert wird.

Vorteilhafterweise kann eine Verkapselung, beispielsweise aus temperaturbeständigem Kunstoff wie Polyphenylensulfid (PPS) vorgesehen sein, die ein Behältnis für das isolierende riesel- oder fließfähige Material schafft und dabei gleichzeitig die mechanische Stabilität des Bauelements erhöht.

Das gesamte elektrokeramische Bauelement mit der integrierten Temperatursicherung und der Verkapselung kann vorteilhafterweise von einem einzigen Gehäuse umhüllt werden. Dadurch entsteht ein kompaktes Bauelement mit verringertem Platzbedarf.

Im folgenden soll die Erfindung anhand von Abbildungen aus Ausführungsbeispielen näher erläutert werden.
- Figuren 1A und 1B: zeigen einen erfindungsgemäßen Varistor mit integrierter Temperatursicherung mit zwei keramischen Grundkörpern in der Aufsicht und im Querschnitt.
- Figuren 2A und 2B: zeigen einen erfindungsgemäßen Varistor mit nur einem keramischen Grundkörper in der Aufsicht und im Querschnitt.

In den Figuren 1A und 1B ist eine Serienschaltung von zwei Varistorgrundkörpern 1 und 30 mit jeweils etwa 60 beziehungsweise 75 V Betriebsspannung zu sehen, so daß sich eine Betriebsspannung von etwa 130 V gesamt realisieren läßt. Die beiden Varistorgrundkörper 1 und 30 sind durch das elektrische Leiterstück 10, ein niedrigschmelzendes Lot mit einem Schmelzpunkt von etwa 80°C bis 180°C, elektrisch leitend miteinander verbunden. Das elektrisch isolierende Material 20 kann vorteilhafterweise als Quarzsand ausgeführt werden, der zwischen den beiden Varistorgrundkörpern angeordnet ist und das Lot 10 umgibt. Als elektrische Kontakte 5 und 15 können beispielsweise verzinnte Kupferdrähte dienen. Ein Kunststoffring 50, vorteilhafterweise aus einem temperaturbeständigem Kunststoff wie Polyphenylensulfid(PPS) schafft zusammen mit den beiden keramischen Grundkörpern 1 und 30 als Deckel einen Hohleraum für das isolierende Material 20. Verschlossen werden kann der Hohlraum durch einen Stopfen 50A. Zur Verhinderung von Außenüberschlägen kann das gesamte Bauelemente mit integrierter Temperatursicherung vorteilhafterweise von einem Gehäuse 45 umgeben werden, das beispielsweise aus Epoxidkunststoff besteht.

Bei starker Überspannung schmilzt das elektrische Leiterstück 10 des Bauelements zuverlässig innerhalb weniger Sekunden. Zum Zeitpunkt der Auslösung der Temperatursicherung beträgt die Temperatur am Gehäuse des Bauelements nur etwa 120°C. Dadurch ist gewährleistet, daß das Bauelement nicht zu brennen beginnt und auch keine Gegenstände in seiner Umgebung in Brand setzt. Gleichzeitig können durch die Verwendung eines etwa 1 mm dicken Lotdrahtes Stromstöße von etwa 8000 A (Impulsform 8/20 µs) ausgehalten werden. Das heißt, daß durch die erfindungsgemäße Übertemperatursicherung keine Einbußen beim Stromableitvermögen in Kauf genommen werden müssen.

Zur Modifizierung der elektrischen Eigenschaften des erfindungsgemäßen Varistors, ist es auch möglich, zwei unterschiedliche Varistormaterialien 1 und 30 einzusetzen, beispielsweise auf der Basis von SiC.

Die Ausführungsform mit den zwei keramischen Grundkörpern hat darüber hinaus den Vorteil, daß eine räumliche Trennung der elektrischen Kontakte 5 und 15 von dem elektrischen Leiterstück 10 möglich ist. Das elektrische Leiterstück befindet sich im Zwischenraum 35 zwischen den beiden Varistorgrundkörpern, während die elektrischen Kontakte jeweils die dem Zwischenraum abgewandten Seiten 1A, 30A der Varistorgrundkörper kontaktieren. Dadurch läßt sich eine gute thermische Abschirmung des elektrischen Leiterstücks von den elektrischen Kontakten gewährleisten, so daß eine hohe Lötwärmebeständigkeit gegeben ist. Dadurch ist im Gegensatz zu vielen herkömmlichen Temperatursicherungen ein problemloses Anlöten beziehungsweise Anschweißen der elektrischen Kontakte möglich, ohne die Temperatursicherung auszulösen.

Figur 2A zeigt eine Aufsicht und Figur 2B einen Querschnitt durch einen erfindungsgemäßen Varistor mit nur einem Varistorgrundkörper 1. In diesem Falle ist das elektrische Leiterstück 10 direkt mit dem zweiten elektrischen Kontakt 15 und dem Varistorgrundkörper 1 verbunden. Ein vorteilhafterweise als Kunststoff ausgeführter Ring 50 schafft einen Hohlraum zur Aufnahme des elektrisch isolierenden Materials 20, das bei dieser Ausführung einen elektrischen Überschlag zwischen dem Varistorgrundkörper 1 und dem zweiten elektrischen Kontakt 15 verhindern soll. Die gesamte Anordnung kann mit einer Abdeckung 50B versehen werden, die das Bauteil verschließt. Weiterhin wird der Varistorgrundkörper 1 von dem ersten elektrischen Kontakt 5 kontaktiert.

Diese alternative Ausführungsform zeigt ähnliche Eigenschaften im Falle einer Überhitzung und ähnliches Stromableitvermögen wie die Ausführungsform mit zwei keramischen Grundkörpern.

Die Erfindung ist nicht auf die konkret beschriebenen Ausführungsbeispiele beschränkt. Im Rahmen der Erfindung liegen selbstverständlich auch weitere Variationen insbesondere bezüglich der Anzahl der verwendeten keramischen Grundkörper, ihrer Anordnung zueinander und die Art der verwendeten Keramikmaterialien.

## Patentansprüche

1. Elektrisches Bauelement mit einer Sicherung vor Überspannungen,
- mit wenigstens einem ersten keramischen Grundkörper (1),
- bei dem ein Strompfad zwischen einem ersten elektrischen Kontakt (5) am keramischen Grundkörper (1) und einem zweiten elektrischen Kontakt (15) definiert ist, der über den ersten keramischen Grundkörper (1) und ein, den ersten keramischen Grundkörper kontaktierendes, elektrisches Leiterstück (10) verläuft, das im direkten Wärmekontakt mit dem ersten keramischen Grundkörper steht,
- bei dem das elektrische Leiterstück (10) so ausgebildet ist, daß es bei Überschreitung der vorgesehenen Betriebsspannung des Bauelements infolge der Aufwärmung des ersten Grundkörpers schmilzt,
- bei dem, ein, das elektrische Leiterstück (10) umschließendes, riesel- oder fließfähiges, elektrisch isolierendes Material (20) angeordnet ist, das beim Schmelzen des elektrischen Leiterstücks (19) in dieses eindringen kann, wobei ein elektrischer Überschlag zwischen den Bereichen des Strompfades, die durch das elektrische Leiterstück (10) überbrückt werden, verhindert wird,
- mit einer Verkapselung (50) zur Umhüllung des Bauelements.

2. Elektrisches Bauelement nach dem vorhergehenden Anspruch,
- bei dem das elektrische Leiterstück (10) mit dem zweiten elektrischen Kontakt (15) verbunden ist,
- bei dem das elektrisch isolierende Material (20) zwischen dem ersten keramischen Grundkörper (1) und dem zweiten elektrischen Kontakt (15) angeordnet ist.

3. Elektrisches Bauelement nach Anspruch 1,
- bei dem das elektrische Leiterstück (10) den ersten Grundkörper (1) mit einem zweiten Grundkörper (30) elektrisch leitend verbindet,
- bei dem direkt am ersten Grundkörper (1) der erste Kontakt (5) und direkt am zweiten Grundkörper (30) der zweite Kontakt (15) angeordnet ist,
- bei dem das elektrisch isolierende Material (20) zwischen dem ersten und zweiten Grundkörper angeordnet ist.

4. Elektrisches Bauelement nach dem vorhergehenden Anspruch,
- bei dem das elektrische Leiterstück (10) aufgrund räumlicher Trennung thermisch von den elektrischen Kontakten (5,15) isoliert ist.

5. Elektrisches Bauelement nach dem vorhergehenden Anspruch,
- bei dem die beiden Grundkörper (1,30) übereinander gestapelt sind,
- bei dem das elektrische Leiterstück (10) in dem Zwischenraum (35) zwischen den beiden Grundkörpern (1,30) angeordnet ist,
- bei dem die elektrischen Kontakte (5,15) jeweils die dem Zwischenraum (35) abgewandten Seiten (1A,30A) der Grundkörper (1,30) kontaktieren.

6. Elektrisches Bauelement nach einem der vorhergehenden Ansprüche,
- bei dem die Verkapselung (50) einen Hohlraum zur Aufnahme des isolierenden Materials (20) schafft und abschließt.

7. Elektrisches Bauelement nach dem vorhergehenden Anspruch,
- bei dem die Verkapselung (50) temperaturbeständig ist.

8. Elektrisches Bauelement nach einem der vorhergehenden Ansprüche,
- bei dem ein Gehäuse (45) angebracht ist, das die Grundkörper (1 oder 1,30), das elektrische Leiterstück (10), das elektrisch isolierende Material (20) mit der Verkapselung (50) und zumindest teilweise die elektrischen Kontakte (5,15) umschließt.

9. Elektrisches Bauelement nach einem der vorhergehenden Ansprüche,
- bei dem die Grundkörper (1 oder 1,30) eine Varistorkeramik umfassen.

10. Elektrisches Bauelement nach einem der vorhergehenden Ansprüche,
- bei dem die Grundkörper (1 oder 1,30) eine Varistorkeramik auf der Basis von ZnO umfassen.

11. Elektrisches Bauelement nach einem der vorhergehenden Ansprüche,
- bei dem das elektrisch isolierende Material (20) Quarzsand oder Glaskugeln ist.

12. Elektrisches Bauelement nach einem der vorhergehenden Ansprüche,
- bei dem das elektrische Leiterstück (10) ein Lot ist.

13. Elektrisches Bauelement nach einem der vorhergehenden Ansprüche,
- bei dem das elektrische Leiterstück (10) ein Lot mit einem Schmelzpunkt zwischen etwa 80°C und 180°C ist.

## Claims

1. Electrical component with a fuse against overvoltages,
- having at least one first ceramic base body (1),
- **characterized in that** a current path which extends over the first ceramic base body (1) and an electrical conductor piece (10) touching the first ceramic base body, which is in direct thermal contact with the first ceramic base body, is defined between a first electrical contact (5) on the ceramic base body (1) and a second electrical contact (15),
- wherein the electrical conductor piece (10) is designed so that it melts owing to heating of the first base body when the intended operating voltage of the component is exceeded,
- wherein a mobile or flowable electrically insulating material (20), which can penetrate into the electrical conductor piece (10) when it melts, is arranged enclosing the electrical conductor piece (10) so that electrical sparkover is prevented between the regions of the current path which were bridged by the electrical conductor piece (10),
- having an encapsulation (50) for encasing the component.

2. Electrical component according to the preceding claim,
- **characterized in that** the electrical conductor piece (10) is connected to the second electrical contact (15),
- **characterized in that** the electrically insulating material (20) is arranged between the first ceramic base body (1) and the second electrical contact (15).

3. Electrical component according to Claim 1,
- **characterized in that** the electrical conductor piece (10) electrically connects the first base body (1) conductively to a second base body (30),
- **characterized in that** the first contact (5) is arranged directly on the first base body (1) and the second contact (15) is arranged directly on the second base body (30),
- **characterized in that** the electrically insulating material (20) is arranged between the first and second base bodies.

4. Electrical component according to the preceding claim,
- **characterized in that** the electrical conductor piece (10) is thermally isolated from the electrical contacts (5, 15) owing to spatial separation.

5. Electrical component according to the preceding claim,
- **characterized in that** the two base bodies (1, 30) are stacked on each other,
- **characterized in that** the electrical conductor piece (10) is arranged in the intermediate space (35) between the two base bodies (1, 30),
- when the electrical contacts (5, 15) respectively touch the sides (1A, 30A) of the base bodies (1, 30) facing away from the intermediate space (35).

6. Electrical component according to one of the preceding claims,
- **characterized in that** the encapsulation (50) constitutes and closes a cavity for holding the insulating material (20).

7. Electrical component according to the preceding claim,
- **characterized in that** the encapsulation (50) is thermally stable.

8. Electrical component according to one of the preceding claims,
- **characterized in that** a housing (45) is applied which encloses the base bodies (1 or 1, 30), the electrical conductor piece (10), the electrically insulating material (20) with the encapsulation (50) and at least partially the electrical contacts (5, 15).

9. Electrical component according to one of the preceding claims,
- **characterized in that** the base bodies (1 or 1, 30) comprise a varistor ceramic.

10. Electrical component according to one of the preceding claims,
- **characterized in that** the base bodies (1 or 1, 30) comprise a varistor ceramic based on ZnO.

11. Electrical component according to one of the preceding claims,
- **characterized in that** the electrically insulating material (20) is quartz sand or glass beads.

12. Electrical component according to one of the preceding claims,
- **characterized in that** the electrical conductor piece (10) is a solder.

13. Electrical component according to one of the preceding claims,
- **characterized in that** the electrical conductor piece (10) is a solder with a melting point of between about 80°C and 180°C.

## Revendications

1. Composant électrique ayant une protection vis-à-vis des surtensions,
- comprenant au moins un premier corps (1) de base en céramique ;
- dans lequel un trajet de courant est défini entre un premier contact (5) électrique sur la corps (1) de base en céramique et un deuxième contact (15) électrique qui s'étend au-dessus du premier corps (1) de base en céramique et d'une pièce (10) conductrice de l'électricité, qui est en contact avec le premier corps de base en céramique et qui est en contact calorifique direct avec le premier corps de base en céramique ;
- dans lequel la pièce (10) conductrice électrique est telle qu'elle fond lorsque la tension de fonctionnement prescrite du composant est dépassée en raison du réchauffement du premier corps de base ;
- dans lequel une matière (20) isolante du point de vue électrique, susceptible de ruisseler ou de s'écouler, et entourant la pièce (10) conductrice électrique est disposée de façon à, lors de la fusion de la pièce (19) électrique conductrice, y pénétrer, une décharge électrique entre les parties du trajet de courant qui sont shuntées par la pièce (10) électrique conductrice étant empêchée ;
- comprenant un encapsulage (50) pour enrober le composant.

2. Composant électrique suivant la revendication précédente,
- dans lequel la pièce (10) électrique conductrice est reliée au deuxième contact (15) électrique ;
- dans lequel la matière (20) isolante du point de vue électrique est disposée entre le premier corps (1) de base en céramique et le deuxième contact (15) électrique.

3. Composant électrique suivant la revendication 1,
- dans lequel la pièce (10) électrique conductrice relie d'une manière conductrice de l'électricité le premier corps (1) de base à un deuxième corps (30) de base ;
- dans lequel le premier contact (5) est disposé directement sur la premier corps (1) de base et le deuxième contact (15) est disposé directement sur le deuxième corps (30) de base ;
- dans lequel la matière (20) isolante du point de vue électrique est disposée entre le premier et le deuxième corps de base.

4. Composant électrique suivant l'une des revendications précédentes,
- dans lequel la pièce (10) électrique conductrice est isolée thermiquement des contacts (5, 15) électriques en raison d'une séparation spatiale.

5. Composant électrique suivant l'une des revendications précédentes,
- dans lequel les deux corps (1, 30) de base sont empilés l'un sur l'autre ;
- dans lequel la pièce (10) électrique conductrice est disposée dans l'espace (35) intermédiaire entre les deux corps (1, 30) de base ;
- dans lequel les contacts (5, 15) électriques contactent, respectivement, les côtés (1A, 30A) des corps (1, 30) de base qui sont éloignés de l'espace (35) intermédiaire.

6. Composant électrique suivant l'une des revendications précédentes,
- dans lequel l'encapsulage (50) ménage ou ferme une cavité de réception de la matière (20) isolante.

7. Composant électrique suivant l'une des revendications précédentes,
- dans lequel l'encapsulage (50) est résistant à la température.

8. Composant électrique suivant l'une des revendications précédentes,
- dans lequel il est prévu un boîtier (45) qui entoure les corps de base (1 ou 1, 30), la pièce (10) électrique conductrice, la matière (20) isolante du point de vue électrique ayant l'encapsulage (50) et au moins en partie les contacts (5, 15) électriques.

9. Composant électrique suivant l'une des revendications précédentes,
- dans lequel les corps (1 ou 1, 30) de base comprennent une céramique de varistance.

10. Composant électrique suivant l'une des revendications précédentes,
- dans lequel les corps (1 ou 1, 30) de base comprennent une céramique de varistance à base de ZnO.

11. Composant électrique suivant l'une des revendications précédentes,
- dans lequel la matière (20) isolante du point de vue électrique est du sable de quartz ou des billes de verre.

12. Composant électrique suivant l'une des revendications précédentes,
- dans lequel la pièce (10) électrique conductrice est une brasure.

13. Composant électrique suivant l'une des revendications précédentes,
- dans lequel la pièce (10) électrique conductrice est une brasure ayant un point de fusion compris entre environ 80°C et 180°C.
